# DEMANDE DE BREVET EUROPEEN

(11) **EP 2 151 579 A1**
(43) Date de publication de la demande: **10.02.2010**
(21) Numéro de dépôt: 09290593.4
(22) Date de dépôt: 28.07.2009
(51) Int. Cl.: F04D 15/02

(54) **Contrôle de dysfonctionnement d'un groupe motopompe**

(30) Priorité: 05.08.2008 FR 0804457
(71) Demandeur: KSB S.A.S, 92635 Gennevilliers (FR)
(72) Inventeur: Symoens, Louis, 59155 Faches-Thumesnil (FR); Smis, Martial, 62840 Sailly sur la Lys (FR); Spitz, Thomas, 59190 Staple (FR)
(74) Mandataire: Eidelsberg, Victor Albert

(57) **Abrégé**

Dans ce groupe motopompe comprenant une pompe (1) entraînée par un moteur (2) commandé par un circuit (3) électrique, il y a des moyens (8) pour activer les moyens (9) d'alerte si le seuil a été dépassé continuellement pendant un laps de temps donné.

## Description

La présente invention se rapporte aux groupes motopompes comprenant une pompe entraînée par un moteur commandé par un circuit électrique.

Le courant qui passe dans le circuit électrique dépasse un seuil donné lors du démarrage du moteur.

Il peut se produire un dysfonctionnement dans lequel le groupe motopompe fonctionne sans pour autant assurer la fonction de refoulement, par exemple parce que le flotteur de détection de niveau est bloqué ou parce qu'il est encrassé. Il peut aussi arriver que la pompe soit bouchée. La pompe peut aussi continuer à fonctionner parce qu'elle détecte d'une manière erronée la présence de liquide à aspirer.

L'invention pallie cet inconvénient en permettant de se rendre compte d'un dysfonctionnement du groupe motopompe, quel qu'il soit.

Suivant l'invention il est prévu des moyens pour activer des moyens d'alerte si le seuil donné du courant qui passe dans le circuit électrique de commande du moteur a été dépassé continuellement pendant un laps de temps donné.

Certes, on ne connaît pas la cause du dysfonctionnement, mais on est sûr qu'un dysfonctionnement s'est produit quel qu'en soit la cause et qu'il convient de prendre les mesures nécessaires pour y remédier.

Le laps de temps donné a, de préférence, une durée supérieure à la durée de démarrage du moteur, durée pendant laquelle le courant augmente de manière transitoire. Le laps de temps est habituellement compris entre 30 minutes et 24 heures, de préférence entre 1 et 6 heures.

Contrairement aux groupes antérieurs (EP1585205A, EP1255174 et EP1582747) qui analysent une courbe lors du démarrage, ce qui suppose un démarrage, l'invention contrôle le groupe pendant tout le fonctionnement.

Suivant un mode de réalisation particulièrement simple, le groupe motopompe comprend des moyens de mesure du courant relié à un comparateur comparant le courant mesuré à un courant de référence et le comparateur est relié à une horloge à laquelle il envoie un signal tant que le seuil est dépassé. L'horloge envoie un signal au moyen d'émission d'alerte si elle reçoit ce signal au-delà du laps de temps donné.

Au dessin annexé, donné uniquement à titre d'exemple, la figure unique est un schéma d'un groupe motopompe suivant l'invention.

Le groupe motopompe suivant l'invention comprend une pompe 1 entraînée par un moteur 2 électrique commandé par un circuit 3 électrique alimenté par une alimentation 4 et comportant un capteur de niveau haut et un capteur de niveau bas. Le capteur de niveau haut met le groupe en marche lorsque du liquide dépasse un niveau haut dans la cuve où le groupe est placé et l'arrête lorsque le niveau du liquide dans la cuve s'abaisse en dessous du niveau bas. Entre l'alimentation 4 et le circuit 3 électrique est monté un dispositif 5 de mesure du courant. Ce dispositif de mesure du courant est relié à un comparateur 6 comparant le courant mesuré à un courant issu d'une source 7 de référence. Le comparateur a une première sortie menant à une horloge 8. L'horloge 8 est reliée à une alerte 9.

S'il se produit un dysfonctionnement, le dispositif 5 de mesure du courant envoie en permanence un signal correspondant à un courant d'une intensité d'un ampère au comparateur 6. Le comparateur 6, puisque l'intensité d'un ampère est supérieure au seuil donné par la référence 7, envoie en permanence un signal à l'horloge 8. Après que l'horloge 8 ait reçu ce signal pendant une heure, elle estime que le laps de temps donné est dépassé et elle envoie aux moyens 9 d'émission d'alerte un signal pour que l'alerte soit donnée.

Les moyens 8 d'activation peuvent avoir aussi la forme d'un logiciel.

## Revendications

1. Groupe motopompe comprenant une pompe (1) entraînée par un moteur (2) commandé par un circuit (3) électrique, dans lequel le courant qui passe dans le circuit (3) dépasse un seuil donné lors du démarrage du moteur, **caractérisé par** des moyens (8) pour activer les moyens (9) d'alerte si le seuil a été dépassé continuellement pendant un laps de temps donné.

2. Groupe motopompe suivant la revendication 1, **caractérisé en ce que** les moyens (6, 7, 8) d'activation comprennent des moyens (5) de mesure du courant reliés à un comparateur (6) comparant le courant mesuré à un courant de référence, le comparateur (6) étant relié à une horloge (8) à laquelle il envoie un signal tant que le seuil est dépassé et l'horloge (8) envoie un signal aux moyens (9) d'émission d'alerte si elle reçoit ce signal au-delà du laps de temps donné.

3. Groupe motopompe suivant la revendication 1 ou 2, **caractérisé en ce que** le laps de temps donné a une durée supérieure à la durée de démarrage du moteur.

4. Groupe motopompe suivant les revendications 1 à 3, **caractérisé en ce que** le laps de temps donné est compris entre 30 minutes et 24 heures.
